# EUROPÄISCHE PATENTSCHRIFT

(11) **EP 2 718 516 B1**
(45) Veröffentlichungstag und Bekanntmachung des Hinweises auf die Patenterteilung: **31.12.2014**
(21) Anmeldenummer: 12721510.1
(22) Anmeldetag: 14.05.2012
(51) Int. Cl.: E04F 15/02, E04F 15/10

(54) **Fussbodenpaneel mit einer einen Sperrriegel aufweisenden Seitenkante sowie Verfahren zum Verbinden für solche Fussbodenpaneele**
Floor panel with a lateral edge having a locking bar and method for connecting such floor panels
Panneau de plancher comportant un bord latéral muni d'un verrou de blocage et procédé de connection de tels panneaux de plancher

(30) Priorität: 06.06.2011 DE 102011104718
(43) Veröffentlichungstag der Anmeldung: 16.04.2014
(73) Patentinhaber: Fritz Egger GmbH & Co. OG, 3105 Unterradlberg (AT)
(72) Erfinder: STÖCKL, Paul, 23966 Wismar (DE)
(74) Vertreter: Cohausz & Florack
(86) Internationale Anmeldenummer: PCT/EP2012/058863
(87) Internationale Veröffentlichungsnummer: WO 2012/168033

(56) Entgegenhaltungen:
- EP-A2- 1 279 778
- EP-A2- 1 350 904
- WO-A1-97/47834
- WO-A1-2004/003314
- WO-A1-2008/116623
- WO-A1-2010/142671
- WO-A1-2012/001503
- DE-U1-202008 008 597

## Beschreibung

Die Erfindung betrifft ein Fußbodenpaneel mit einer ersten Seitenkante und einer zweiten Seitenkante, wobei die erste Seitenkante und die zweite Seitenkante einander gegenüberliegen und korrespondierend zueinander ausgebildet sind, um die erste Seitenkante mit einer zweiten Seitenkante eines weiteren Fußbodenpaneels verbinden zu können, und wobei die erste Seitenkante ein Grundprofil und einen zum Verriegeln der ersten Seitenkante mit einer zweiten Seitenkante nach innen bewegbaren Sperrriegel aufweist. Ferner betrifft die Erfindung ein Verfahren zum Verbinden von derartigen Fußbodenpaneelen.

Fußbodenpaneele der genannten Art sind aus dem Stand der Technik bekannt. Sie sind in der Regel rechteckig und aus einem Holzwerkstoff gefertigt. Die vier umlaufenden Seitenkanten sind so ausgebildet, dass sie mit weiteren gleichartigen Fußbodenpaneelen zu einem Fußbodenbelag verbunden werden können. Es können jeweils zwei Seitenkanten in gleicher Art und korrespondierend zu den anderen beiden Seitenkanten sein, die ebenfalls gleichartig ausgebildet sind. Die Seitenkanten können aber auch unterschiedlich sein, wobei dann die ersten und zweiten Seitenkanten sowie die dritten und vierten Seitenkanten miteinander verbunden werden können. Die entsprechend korrespondierenden Seitenkanten sind dazu auf einander gegenüberliegenden Seiten der Fußbodenpaneele vorgesehen.

Bei den bekannten Fußbodenpaneelen sind die Seitenkanten regelmäßig im verbundenen Zustand miteinander verriegelt, und zwar vorzugsweise einerseits in einer Richtung senkrecht zu den Fußbodenpaneelen und andererseits in einer Richtung senkrecht zu den Seitenkanten und parallel zu den Fußbodenpaneelen. In die entsprechenden Richtungen können die Fußbodenpaneele also nicht ohne weiteres, insbesondere nicht ohne Beschädigung, auseinandergezogen werden. Um die Verbindung und Verriegelung der Seitenkanten untereinander zu bewirken, weisen diese entsprechend geformte Profile, die sogenannten Verriegelungsprofile, auf.

Je nach Ausbildung dieser Verriegelungsprofile können die Seitenkanten durch horizontales Ineinanderschieben und/oder durch Ineinanderwinkeln verbunden werden. Solche Fußbodenpaneele sind beispielsweise aus der WO 97/47834 A1 bekannt. Alternativ können die Verriegelungsprofile durch eine im Wesentlichen vertikale Bewegung miteinander verbunden werden, wobei dann ein Verriegelungsprofil von oben in ein korrespondierendes Verriegelungsprofil eingesteckt wird. Solche Fußbodenpaneele sind beispielsweise in der WO 2004/003314 A1 beschrieben.

Um sicherzustellen, dass die letztgenannten Verriegelungsprofile in vertikaler Richtung, also einer Richtung senkrecht zu den Fußbodenpaneelen, miteinander verriegelt bleiben, weisen die Verriegelungsprofile in der Regel ein Grundprofil und einen an dem Grundprofil vorgesehenen Sperrriegel auf. Während das Grundprofil der Seitenkante verhältnismäßig massiv ausgebildet werden kann, muss der Sperrriegel beim Verbinden entweder verbogen, eingedrückt, verschoben oder anderweitig nach innen bewegt werden. Der Sperrriegel bildet so quasi den beweglichen Teil einer Rastverbindung, der das Passieren einer Rastnase ermöglicht, die vom Sperrriegel anschließend zum Zwecke der Verriegelung hintergriffen wird. Sperrriegel dieser Art, die ebenso an Verriegelungsprofilen zum Ineinanderwinkeln, Ineinanderschieben oder dergleichen vorgesehen sein können, sind aufgrund ihrer Funktion regelmäßig weniger massiv ausgebildet als das Grundprofil.

In der Praxis hat sich gezeigt, dass die Seitenkanten von Fußbodenpaneelen im Zuge ihrer Herstellung, bei ihrem Transport oder beim Verlegen oftmals mit massiven Gegenständen zusammenstoßen. Würden Sperrriegel nahe dem freien Ende des Grundprofils angeordnet, könnten diese infolge eines Stoßes gegen eine im Wesentlichen ebene Fläche eines Gegenstands leicht beschädigt werden. Entsprechende Fußbodenpaneele wären dann nicht mehr oder nur noch eingeschränkt für das Verbinden mit weiteren Fußbodenpaneelen geeignet.

Wenn die Fußbodenpaneele im Wesentlichen senkrecht gegen eine ebene Fläche eines Gegenstands stoßen, sind die Zusammenstöße oft besonders heftig. Es sind daher vorwiegend solche Zusammenstöße, die zu einer Beschädigung eines Sperrriegels führen können, der im unverbundenen Zustand gegenüber dem Grundprofil nach außen vorsteht, oder sich jedenfalls ähnlich weit wie das Grundprofil nach außen erstreckt.

Bei der Konstruktion von Fußbodenpaneelen kann aus diesem Grund nicht immer die gewünschte Form der Verriegelungsprofile realisiert werden, die zu einer Materialersparnis, einem leichteren Verbinden der Fußbodenpaneele und/oder zu höheren Auszugskräften der Verbindungen führen würde.

Aus der DE 20 2008 008 597 U1, der EP 1 279 778 A2, der EP 1 350 904 A2 und der WO 2008/116623 A1 sind Fußbodenpaneele der eingangs genannten Art beschrieben, bei denen der Sperrriegel im unverbundenen Zustand in der Nähe einer vertikalen Ebene abgeordnet ist, die durch eine äußere Stoßleiste des Fußbodenpaneels definiert wird. Mit Ausnahme der DE 20 2008 008 597 U1 weisen die Fußbodenpaneele zudem eine Aussparung zwischen der Stoßleiste und dem Sperrriegel auf.

Bei den aus den zuvor genannten Druckschriften vorbekannten Fußbodenpaneelen besteht hinsichtlich des Verbindens der ersten und zweiten Seitenkante jedoch weiter Optimierungsbedarf.

Der vorliegenden Erfindung liegt daher die Aufgabe zugrunde, die eingangs genannten und zuvor näher beschriebenen Fußbodenpaneele sowie das Verfahren zum Verbinden der Fußbodenpaneele derart auszugestalten und weiterzubilden, dass die erste Seitenkante und die zweite Seitenkante beim gegenseitigen Verbinden zweckmäßiger zusammenwirken.

Diese Aufgabe ist bei einem Fußbodenpaneel der genannten Art nach dem Oberbegriff von Anspruch 1 dadurch gelöst, dass an der zweiten Seitenkante ein Vorsprung derart vorgesehen ist, dass der Vorsprung beim Verbinden der ersten Seitenkante mit der zweiten Seitenkante in einer Zwischenstellung einerseits in die Aussparung zwischen der Stoßleiste und dem Sperrriegel eingreift sowie andererseits beim weiteren Verbinden der ersten Seitenkante mit der zweiten Seitenkante zur Bildung einer verriegelten Endstellung mit dem Sperrriegel zusammenwirkt.

Das Grundprofil ist erfindungsgemäß also derart ausgestaltet, dass das Grundprofil eine Stoßleiste ausbildet, welche den Sperrriegel vor einer Beschädigung schützt. Wird das Fußbodenpaneel in einer Richtung horizontal gegen eine ebene und vertikal zum Fußbodenpaneel ausgerichtete Wand gestoßen, bildet die Stoßleiste den Teil des Grundprofils, der mit der Wand in Kontakt kommt. Es kann daher über die Stoßleiste wenigstens ein Teil der Stoßenergie aufgenommen werden. Dazu kann die Stoßleiste entsprechend massiv oder verstärkt ausgebildet sein. Insbesondere bietet sich die Ausbildung der Stoßleiste in Form einer Wulst an.

Vorliegend wird unter einer vertikalen Ausrichtung eine Ausrichtung senkrecht zum Fußbodenpaneel und unter einer horizontalen Richtung eine Richtung parallel zum Fußbodenpaneel und senkrecht zur ersten und/oder zweiten Seitenkante verstanden. Diese Definition richtet sich nach der Ausrichtung der Fußbodenpaneele im verlegten Zustand und dient lediglich der leichteren Verständlichkeit. Auf eine exakt horizontale Ausrichtung der Fußbodenpaneele im eigentlichen Sinne kommt es also nicht an.

Die äußere vertikale Ebene ist nach diesem Verständnis am äußeren Ende des Grundprofils in horizontaler Richtung vorgesehen. Die vertikale Ebene verläuft senkrecht zum Fußbodenpaneel. Stößt das Fußbodenpaneel in horizontaler Richtung mit einer ebenen vertikalen Fläche eines Gegenstands zusammen, so liegt die Fläche beim Zusammenstoß von Grundprofil und ebener Fläche in der vertikalen Ebene. Unter der Voraussetzung, dass das Grundprofil beim Zusammenstoß mit der vertikalen ebenen Fläche nicht eingedrückt oder gar selbst beschädigt wird, nähert sich die Fläche dem Fußbodenpaneel nicht weiter als die durch die Stoßleiste definierte vertikale Ebene.

Da jedoch in der Praxis das Grundprofil infolge des Zusammenstoßes geringfügig eingedrückt werden kann, der Gegenstand gewisse Unebenheiten aufweisen kann, die in Richtung des Sperrriegels vorstehen, oder das Fußbodenpaneel nicht exakt senkrecht, sondern leicht schräg, mit dem Gegenstand zusammenstoßen kann, werden durch die Stoßleiste auch jene Sperrriegel gegenüber einer versehentlichen Beschädigung infolge des beschriebenen unabsichtlichen Zusammenstoßes geschützt, die im unverbundenen Zustand eine Position auf der Innenseite der vertikalen Ebene einnehmen. Der Gegenstand, mit dem das Fußbodenpaneel zusammenstößt, kann dann nicht oder nur minimal gegen den Sperrriegel prallen und diesen beschädigen. Die Energie des Zusammenstoßes wird nämlich im Wesentlichen von der Stoßleiste aufgenommen und über das Grundprofil insgesamt abgeleitet.

Allerdings werden solche Sperrriegel nicht von der Stoßleiste geschützt, die weit weg von der vertikalen Ebene angeordnet sind. Deshalb kommen erfindungsgemäß nur solche Sperrriegel in Betracht, die wenigstens benachbart zur vertikalen Ebene angeordnet sind, d.h. einen lediglich geringfügigen Abstand zur vertikalen Ebene aufweisen. Was dabei unter einem geringfügigen Abstand zu verstehen ist, kann stark von der Gestalt des Grundprofils abhängen. Wenn das Grundprofil sehr filigran und/oder das Fußbodenpaneel sehr dünn ausgebildet ist, wird der geringfügige Abstand eher klein sein und umgekehrt. Zudem wird der geringfügige Abstand eher klein sein, wenn das Grundprofil sehr stabil und sehr steif, d.h. wenig elastisch, ausgebildet ist und umgekehrt. Vorzugsweise ist der geringfügige Abstand des Sperrriegels zur vertikalen Ebene im unverbundenen Zustand nicht größer als etwa 1 mm, insbesondere nicht größer als 0,5 mm oder gar 0,1 mm. Grundsätzlich lassen sich die erste Seitenkante und die zweite Seitenkante leichter miteinander verbinden, wenn dieser Abstand geringer ist. Andererseits nimmt die Gefahr einer Beschädigung des Sperrriegels infolge eines Stoßes grundsätzlich mit zunehmendem Abstand ab.

Da der Sperrriegel grundsätzlich eine minimale Flexibilität aufweist, bzw. minimal von der vertikalen Ebene nach innen bewegt werden kann, sind erfindungsgemäß auch solche Sperrriegel gegenüber einer Beschädigung infolge eines Stoßes durch die Stoßleiste geschützt, die an die vertikale Ebene angrenzen, d.h. auf der Innenseite der vertikalen Ebene angeordnet sind und an die vertikale Ebene heranreichen. Selbst wenn diese Sperrriegel bei einem Zusammenstoß mit der ebenen Fläche des Gegenstands in Kontakt kommen, reicht dieser Kontakt nicht dazu aus, die Sperrriegel zu beschädigen, da die Sperrriegel etwas nachgeben können und die Stoßleiste den überwiegenden Teil der Stoßenergie aufnimmt und ableitet.

Erfindungsgemäß werden aber auch solche Sperrriegel durch das eine Stoßleiste aufweisende Grundprofil vor einer Beschädigung durch einen zuvor beschriebenen Stoß geschützt, die gegenüber der vertikalen Ebene nach außen vorstehen, sofern die Sperrriegel dazu ausgebildet sind, wenigstens beim Verbinden der ersten Seitenkante mit einer zweiten Seitenkante eine Position auf der Innenseite der vertikalen Ebene einzunehmen. Die Sperrriegel werden dann nämlich selbst bei einem Zusammenstoß nicht weiter nach innen bewegt als dies beim bestimmungsgemäßen Verbinden mit einer zweiten Seitenkante eines weiteren Fußbodenpaneels der Fall ist. Nach außen vor steht ein Sperrriegel in diesem Zusammenhang, wenn er sich in horizontaler Richtung weiter nach außen erstreckt als das Grundprofil. Dabei muss der Sperrriegel selbst jedoch nicht in horizontaler Richtung ausgerichtet sein. Er kann auch schräg dazu verlaufen, und zwar vorzugsweise schräg nach unten.

Der nach außen vorstehende Sperrriegel ändert beim bestimmungsgemäßen Verbinden der ersten und der zweiten Seitenkante seine ursprüngliche Lage in Bezug auf das Grundprofil, und zwar in einer Richtung nach innen bezogen auf die vertikale Ebene. Der Sperrriegel kann zum Erreichen der inneren Position beispielsweise deformiert, verbogen, verschwenkt, eingedrückt oder als solcher bewegt werden. Der Sperrriegel muss diese innere Position jedoch nicht dauerhaft beibehalten. Nachdem der Sperrriegel bei einer bestimmten Stellung der ersten und der zweiten Seitenkante zueinander die innere Position erreicht hat, kann der Sperrriegel sich beim weiteren Verbinden der beiden Seitenkanten bedarfsweise wieder nach außen bewegen. Dies kann bedarfsweise dazu führen, dass der Sperrriegel, etwa in einer Endstellung der ersten und der zweiten Seitenkante zueinander, seine ursprüngliche äußere Position wieder einnimmt und/oder wieder gegenüber der vertikalen Ebene nach außen vorsteht.

Stößt die erste Seitenkante senkrecht gegen eine ebene Fläche und steht der Sperrriegel gegenüber der durch das äußere Ende des Grundprofils definierten vertikalen Ebene vor, gelangen einleitend der Sperrriegel und die ebene Fläche in Anlage aneinander. Der Sperrriegel wird daraufhin von der ebenen Fläche nach innen gezwungen, bis die ebene Fläche in Anlage an das Grundprofil kommt. In diesem Fall liegen die ebene Fläche und die vertikale Ebene im Wesentlichen aufeinander. Eine weitere Annäherung zwischen dem Fußbodenpaneel und der ebenen Fläche ist nicht oder nur geringfügig möglich. Je nach der Härte des Stoßes und der Ausgestaltung des Grundprofils kann dieses unter Umständen noch geringfügig nach innen deformiert werden.

Die Energie des Stoßes wird, wenn sie nicht schon vollständig durch den nach außen vorstehenden Sperrriegel abgebaut worden ist, vom Grundprofil aufgenommen und abgeleitet. Der Sperrriegel wird demnach von seiner äußeren Position im unverbundenen Zustand während des Stoßes nicht weiter nach innen gezwungen, als dies beim bestimmungsgemäßen Verbinden der ersten Seitenkante mit einer zweiten Seitenkante der Fall ist. Für eine entsprechende Belastung bzw. Bewegung des Sperrriegels ist das Fußbodenpaneel somit ohnehin ausgelegt. Mit anderen Worten gelangt der Sperrriegel infolge des Stoßes maximal in eine Lage, in die der Sperrriegel auch beim Verbinden der Seitenkanten gelangen würde. Da der Sperrriegel jedoch für diese Lageänderung ausgelegt ist, kommt es nicht zu einer Beschädigung des Sperrriegels, jedenfalls keiner übermäßigen Beschädigung, die über die Beschädigung des Sperrriegels bei bestimmungsgemäßer Verwendung nennenswert hinausgeht.

Das Grundprofil und der Sperrriegel der ersten Seitenkante sind letztlich so aufeinander abgestimmt, dass das Grundprofil den Sperrriegel im Falle eines Stoßes vor einer Beschädigung schützt, solange der Stoß nicht so heftig ist, dass das Grundprofil als solches beschädigt wird, da das Fußbodenpaneel mit einem beschädigten Grundprofil ohnehin nicht mehr zu verwenden wäre, selbst wenn der Sperrriegel unversehrt bliebe.

Unter einer Beschädigung des Sperrriegels im Sinne der Erfindung wird vorzugsweise jedoch keine solche verstanden, die auch beim bestimmungsgemäßen Verbinden der ersten mit der zweiten Seitenkante auftritt, da diese Beschädigung als solche ein Verbinden nicht beeinträchtigen muss. Beim bestimmungsgemäßen Verbinden auftretende Beschädigungen des Sperrriegels und/oder der Verbindung zwischen Sperrriegel und Grundprofil können beispielsweise Risse oder dergleichen sein.

Bei einer ersten Ausgestaltung des Fußbodenpaneels wird der Sperrriegel zur Verriegelung der ersten Seitenkante mit der zweiten Seitenkante im Wesentlichen auf Zug und/oder auf Druck belastet. Bei derartigen Sperrriegeln können bereits kleine Beschädigungen ein Versagen der Verbindung nach sich ziehen, so dass sich der Fußbodenbelag an der entsprechenden Stelle öffnen kann.

Alternativ oder zusätzlich kann der Sperrriegel an eine Elastizitätsnut angrenzen, die dem Sperrriegel die nötige Elastizität bzw. Verformbarkeit verleiht, und zwar einerseits für das Verbinden der ersten und der zweiten Seitenkante sowie andererseits für das Ausweichen des Sperrriegels nach innen im Falle eines Zusammenstoßes zwischen dem Fußbodenpaneel und einem massiven Gegenstand. In diesem Zusammenhang ist es besonders bevorzugt, wenn die Elastizitätsnut wenigstens teilweise eine elastische Masse aufweist. Über diese elastische Masse kann die Elastizität des Sperrriegels leicht in der gewünschten Weise angepasst werden.

Der Sperrriegel kann so mit dem Grundprofil verbunden sein, dass eine ursprünglich bestehende Verbindung zwischen dem Sperrriegel und dem Grundprofil beim Verbinden wenigstens abschnittsweise zerstört wird. Die Verbindung kann beispielsweise reißen oder brechen. Auf diese Weise kann der Sperrriegel beim Verbinden der ersten und der zweiten Seitenkante miteinander problemlos die erforderliche innere Position einnehmen. Der Sperrriegel ist jedoch so vorgesehen, dass er dabei nicht verloren geht. Dies kann beispielsweise durch die elastische Masse sichergestellt werden, wenn der Sperrriegel und die elastische Masse aneinander haften. Der Sperrriegel ist dann auch nach einer Beschädigung der ursprünglichen Verbindung zwischen Sperrriegel und Grundprofil über die elastische Masse, beispielsweise stoffschlüssig, mit dem Grundprofil verbunden.

Zwischen der Stoßleiste und dem Sperrriegel, insbesondere in vertikaler Richtung, ist eine Aussparung vorgesehen. Auf diese Weise kann der Sperrriegel zuverlässig seine Funktion beim Verbinden der ersten Seitenkante und der zweiten Seitenkante erfüllen und mit der zweiten Seitenkante so zusammenwirken, dass die beiden Seitenkanten mittels des Sperrriegels verriegeln.

Ferner ist an der zweiten Seitenkante ein Vorsprung zum Eingriff in die Aussparung zwischen dem Sperrriegel und der Stoßleiste beim Verbinden der ersten Seitenkante mit der zweiten Seitenkante vorgesehen. Dadurch wird das Zusammenwirken von erster und zweiter Seitenkante beim Verbinden begünstigt. Der Vorsprung ist zudem zum Zusammenwirken mit dem Sperrriegel beim Verbinden ausgebildet. Auch wenn die Zugänglichkeit des Sperrriegels von außen infolge des Grundprofils begrenzt wird, kann dieser Nachteil für das Verbinden der ersten und der zweiten Seitenkante durch den Vorsprung ausgeglichen werden.

Das Zusammenwirken bzw. ein gegenseitiges Berühren von Vorsprung und Sperrriegel beim Verbinden der ersten und der zweiten Seitenkante wird begünstigt, wenn sich die Aussparung nach innen verjüngt. Dadurch kann der Vorsprung in Richtung des Sperrriegels geleitet werden. Alternativ könnte sich auch der Vorsprung nach außen verjüngen, um einfacher und zuverlässiger in die Aussparung der ersten Seitenkante eindringen zu können. Besonders bevorzugt ist es, wenn sich sowohl die Aussparung nach innen verjüngt als auch der Vorsprung sich, insbesondere korrespondierend zur Aussparung, nach außen verjüngt.

Der Vorsprung der zweiten Seitenkante kann gleichzeitig zur Verriegelung der ersten Seitenkante mit der zweiten Seitenkante vorgesehen sein und somit bedarfsweise eine Doppelfunktion übernehmen. Dazu weist der Sperrriegel vorzugsweise eine Verriegelungsfläche auf, die im verbundenen Zustand mit dem Sperrriegel zusammenwirkt. Insbesondere wenn der Sperrriegel im verbundenen Zustand auf Druck belastet wird, bietet es sich zudem an, wenn die Verriegelungsfläche auf einer, nicht notwendigerweise horizontalen, Oberseite des Vorsprungs vorgesehen ist. Wird der Sperrriegel im verbundenen Zustand auf Zug belastet, kann die Verriegelungsfläche dagegen auf einer Unterseite des Vorsprungs vorgesehen sein.

Um das Verbinden der Fußbodenpaneele trotz des den Sperrriegel schützenden Grundprofils zu vereinfachen und das Zusammenfinden der ersten und der zweiten Seitenkante zu erleichtern, können die erste und die zweite Seitenkante dazu ausgebildet sein, im einander angenäherten Zustand eine Ausgangsstellung einzunehmen. In dieser Ausgangsstellung liegt eine Seitenkante, vorzugsweise die zweite Seitenkante, auf der anderen, vorzugsweise der ersten, Seitenkante auf. Aus der Ausgangsstellung können die Seitenkanten bedarfsweise durch eine im Wesentlichen horizontale Bewegung in eine gegenseitige Zwischenposition gebracht werden. Die erste Seitenkante und die zweite Seitenkante können dazu so ausgebildet sein, dass während der im Wesentlichen horizontalen Bewegung eine, vorzugsweise die zweite, Seitenkante in die andere, vorzugsweise die erste, Seitenkante eingreift. Zudem kann es bevorzugt sein, wenn in der Zwischenposition der Vorsprung der zweiten Seitenkante in der Aussparung der ersten Seitenkante aufgenommen ist. Unter einer horizontalen Bewegung wird dabei wiederum eine solche im Wesentlichen parallel zum Fußbodenpaneel und senkrecht zu den Seitenkanten verstanden.

Die erste und die zweite Seitenkante können alternativ oder zusätzlich dazu vorgesehen sein, um durch eine abschließende, im Wesentlichen vertikale, Bewegung miteinander verbunden zu werden. Dies ist für die Konstruktion und/oder das Verlegen der Fußbodenpaneele günstig. Das Grundprofil der ersten Seitenkante kann die Zugänglichkeit des Sperrriegels für die zweite Seitenkante in vertikaler Richtung jedoch in erheblichem Maße behindern. Daher können die erste und die zweite Seitenkante vorzugsweise so ausgebildet sein, dass die abschließende, im Wesentlichen vertikale, Bewegung aus der zuvor beschriebenen Zwischenposition heraus erfolgt. Für die abschließende vertikale Bewegung kann so ein zweckmäßiger und definierter Startpunkt bestimmt werden.

Alternativ oder zusätzlich können der Sperrriegel und/oder die Stoßleiste an einer Verriegelungsfeder vorgesehen sein. Die zweite Seitenkante weist dann vorzugsweise eine Verriegelungsnut auf, in die die Verriegelungsfeder verriegelnd eingreift. Diese Ausbildung dient der geeigneten Verriegelung von erster und zweiter Seitenkante.

Alternativ oder zusätzlich kann die zweite Seitenkante eine Passfeder aufweisen, die im verbundenen Zustand in eine Passnut der ersten Seitenkante eingreift. Die Positionen der Passfeder und der Passnut können bedarfsweise auch zwischen der ersten und der zweiten Seitenkante vertauscht sein. Da die Passfeder und die Passnut korrespondierende Passflächen aufweisen, dienen Passfeder und Passnut der geeigneten Verriegelung von erster und zweiter Seitenkante.

Das zuvor beschriebene Fußbodenpaneel weist vorzugsweise eine obere Dekorschicht auf. Diese kann ein harzgetränktes Dekorpapier umfassen oder im Direktdruckverfahren, also ohne ein bedrucktes Dekorpapier, hergestellt werden. Hierfür werden an sich bekannte Lacke und/oder Harze verwendet. Zum Schutz der Dekorschicht können noch weitere abriebfeste, durchsichtige Schichten vorgesehen sein. Diese Schichten können bedarfsweise auch ein harzgetränktes Papier und/oder eine harzgetränkte Faserschicht aufweisen. Zudem kann eine Lack- und/oder Harzschicht mit feinen Feststoffpartikeln, wie Korund, vorgesehen sein. An der Unterseite des Fußbodenpaneels ist vorzugsweise eine sogenannte Gegenzugschicht vorgesehen, die ebenfalls durch ein harzgetränktes Papier gebildet werden kann.

Der Paneelkörper als solcher weist eine Trägerschicht, insbesondere aus einem Holzwerkstoff, auf. Weiter bevorzugt sind die Verriegelungsprofile einstückig aus der Trägerschicht herausgearbeitet, insbesondere gefräst. Als Holzwerkstoffe kommen beispielsweise mitteldichte Faserplatten (MDF), hochdichte Faserplatten (HDF), Spanplatten oder Oriented Strand Boards (OSB) in Frage. Es können aber auch massives Holz, ein Holz-/Kunststoff-Verbund oder eine Compactplatte aus verpressten, harzgetränkten Papieren als Trägermaterial Verwendung finden.

Die eingangs genannte Aufgabe ist bei einem Verfahren zum Verbinden von Fußbodenpaneelen der genannten Art nach Anspruch 10 gelöst,
- bei dem zur Bildung einer Ausgangsstellung eine zweite Seitenkante in wenigstens teilweise vertikaler Richtung auf eine erste Seitenkante aufgelegt wird,
- bei dem zur Bildung einer Zwischenstellung die zweite Seitenkante aus der Ausgangsstellung durch eine im Wesentlichen horizontale Bewegung in Richtung der ersten Seitenkante verschoben wird,
- bei dem zur Bildung einer verriegelten Endstellung die zweite Seitenkante aus der Zwischenstellung im Wesentlichen vertikal zur ersten Seitenkante nach unten bewegt wird und
- bei dem zur Bildung der Zwischenstellung ein Vorsprung (12,12') der zweiten Seitenkante (5,5') in Eingriff mit einer Aussparung (25,25') der ersten Seitenkante (4,4') oberhalb des Sperrriegels (9,9') sowie zwischen der Stoßleiste (13) und dem Sperrriegel (9,9') gebracht wird.

Die Fußbodenpaneele der genannten Art lassen sich auf diese Weise einfach und schnell verlegen, selbst wenn der Sperrriegel dem äußeren Ende des Grundprofils zugeordnet ist und gleichzeitig vom Grundprofil gegenüber äußeren Einwirkungen geschützt bzw. abgeschirmt wird, die zu einer Beschädigung des Sperrriegels führen können. Ein Verbinden zweier Fußbodenpaneele durch eine rein vertikale Bewegung gegeneinander kann durch die konstruktive Ausgestaltung insbesondere der ersten Seitenkante ausgeschlossen oder jedenfalls erschwert sein. Dies kann beispielsweise an einer mangelnden Zugänglichkeit des Sperrriegels für die zweite Seitenkante eines weiteren Fußbodenpaneels von oben der Fall sein. Der Sperrriegel muss jedoch regelmäßig für die zweite Seitenkante zugänglich sein, weil die zweite Seitenkante den Sperrriegel beim Verbinden regelmäßig nach innen drückt, um eine Verriegelung der ersten und der zweiten Seitenkante benachbarter Fußbodenpaneele zu erreichen. Diesem Umstand wird durch die teilweise horizontale und teilweise vertikale Bewegung der zweiten Seitenkante zum Verbinden derselben mit der ersten Seitenkante eines angrenzenden Fußbodenpaneels erfindungsgemäß Rechnung getragen.

Zur Bildung der Zwischenstellung wird ein Vorsprung der zweiten Seitenkante in Eingriff mit einer Aussparung der ersten Seitenkante oberhalb des Sperrriegels gebracht. Der Sperrriegel kann so beispielsweise durch eine oberhalb des Sperrriegels vorgesehene Stoßleiste gegenüber den Auswirkungen eines Stoßes geschützt werden. Der Sperrriegel ist dann für einen Vorsprung der zweiten Seitenkante über eine oberhalb des Sperrriegels vorgesehene Aussparung zugänglich, weshalb zwei Fußbodenpaneele dennoch problemlos miteinander verriegelt werden können.

Zusätzlich kann zur Bildung der Endstellung zunächst der Vorsprung den Sperrriegel aus der äußeren Position nach innen in eine auf der Innenseite der vertikalen Ebene liegende innere Position drücken, während, vorzugsweise, die zweite Seitenkante entlang der ersten Seitenkante nach unten gleitet. Anschließend kann der Vorsprung den Sperrriegel verriegelnd hintergreifen. So kann der Vorsprung einerseits zur Auslenkung des Sperrriegels nach innen und andererseits zur Verriegelung mit dem Sperrriegel, d.h. der Verriegelung der zwei angrenzenden Fußbodenpaneele, dienen. Verfahrensmäßig kann auch vorgesehen sein, dass beim Verbinden der ersten mit der zweiten Seitenkante eine ursprünglich bestehende Verbindung zwischen dem Sperrriegel und dem Grundprofil wenigstens abschnittsweise zerstört wird. Die Verbindung kann beispielsweise reißen oder brechen, um den Sperrriegel beim Verbinden der ersten und der zweiten Seitenkante miteinander problemlos und definiert zur inneren Position des Sperrriegels, und bedarfsweise wieder zurück, zu bewegen. Vorzugsweise wird der Sperrriegel dann weiter wenigstens durch die elastische Masse unverlierbar am Grundprofil gehalten.

Die Erfindung wird nachfolgend anhand einer lediglich Ausführungsbeispiele darstellenden Zeichnung näher erläutert. In der Zeichnung zeigt
- Fig. 1: ein erstes Ausführungsbeispiel eines erfindungsgemäßen Fußbodenpaneels in einem Längsschnitt,
- Fig. 2: die erste Seitenkante und die zweite Seitenkante des Fußbodenpaneels aus Fig. 1 in einem Längsschnitt,
- Fig. 3A-D: verschiedene Positionen der Seitenkanten aus Fig. 2 beim Verbinden untereinander gemäß einem ersten Ausführungsbeispiel des erfindungsgemäßen Verfahrens,
- Fig. 4: die erste Seitenkante und die zweite Seitenkante eines zweiten Ausführungsbeispiels eines erfindungsgemäßen Fußbodenpaneels in einem Längsschnitt und
- Fig. 5A-B: verschiedene Positionen der Seitenkanten aus Fig. 4 beim Verbinden untereinander gemäß einem zweiten Ausführungsbeispiel des erfindungsgemäßen Verfahrens.

In der Fig. 1 ist ein rechteckiges Fußbodenpaneel 1 in einem Längsschnitt parallel zu den längeren dritten und vierten Seitenkanten des Fußbodenpaneels 1 dargestellt. Zentral weist das Fußbodenpaneel 1 eine Trägerplatte aus MDF auf, auf der eine Dekorschicht 3 aufgebracht ist. Auf der rechten Seite des Fußbodenpaneels 1 ist eine kürzere erste Seitenkante 4 und auf der linken Seite eine kürzere zweite Seitenkante 5 des Fußbodenpaneels 1 vorgesehen. Beide Seitenkanten 4,5 weisen korrespondierende Verriegelungsprofile 6,7 auf, so dass die ersten Seitenkanten 4 und die zweiten Seitenkanten 5 identischer Fußbodenpaneele 1 miteinander verbunden werden können.

In der Fig. 2 sind die beiden Seitenkanten 4,5 aus Fig. 1 vergrößert dargestellt. Das Verriegelungsprofil 6 der ersten Seitenkante 4 umfasst ein Grundprofil 8, einen Sperrriegel 9 und eine Elastizitätsnut 10. Die Elastizitätsnut 10 grenzt an den Sperrriegel 9 an, so dass dieser eine erhöhte Elastizität erhält. In der Elastizitätsnut 10 ist ferner eine elastische Masse 11 vorgesehen, um die Elastizität des Sperrriegels 9 in geeigneter Weise einstellen zu können. Die elastische Masse 11 ist stoffschlüssig mit dem Sperrriegel 9 und dem Grundprofil 8 verbunden.

Der Sperrriegel 9 ist am freien Ende des Grundprofils 8 vorgesehen und ist sowohl horizontal nach außen als auch vertikal nach unten gerichtet. Der Sperrriegel 9 dient zum Verriegeln der ersten Seitenkante 4 mit der zweiten Seitenkante 5, in dem sich der Sperrriegel 9 im verbundenen Zustand auf der Oberseite eines Vorsprungs 12 der zweiten Seitenkante 5 abstützt. Die zweite Seitenkante 5 kann dann nicht mehr nach oben abgehoben werden, weil der Sperrriegel 9 in diesem Falle sperrt und auf Druck belastet wird.

Das Grundprofil 8 weist an seinem freien Ende in horizontaler Richtung eine Stoßleiste 13 auf, die von einer Verriegelungsfeder 14 getragen wird. Die Verriegelungsfeder 14 befindet sich angrenzend zu einer Passnut 15. Die Passnut 15 geht auf ihrer Innenseite in eine obere Anschlagfläche 16 der ersten Seitenkante 4 über, die im verbunden Zustand an einer oberen Anschlagfläche 17 des Verriegelungsprofils 7 der zweiten Seitenkante 5 anliegt. Die obere Anschlagfläche 17 bildet das freie Ende des dargestellten und insoweit bevorzugten Verriegelungsprofils 7 und geht in eine korrespondierend zur Passnut 15 ausgebildete Passfeder 18 über, die vertikal nach unten weist. Die vertikale Länge der Passfeder 18 ist so auf den Nutgrund 20 der Passnut 15 abgestimmt, dass das freie Ende 21 der Passfeder 18 im verbundenen Zustand auf dem Nutgrund 20 der Passnut 15 zur Anlage kommt.

Auf der Innenseite der Passfeder 18 schließt sich eine Verriegelungsnut 22 an, in der die Verriegelungsfeder 14 der ersten Seitenkante 4 aufgenommen werden kann. Die Verriegelungsnut 22 weist auf ihrer oberen Innenseite eine Rundung 23 mit verhältnismäßig großem Radius (Hohlkehle) auf, damit dort keine Spannungsspitzen auftreten, die zum Bruch der zweiten Seitenkante 5 an dieser Stelle führen können.

Die Stoßleiste 13 definiert an ihrem äußeren Ende eine vertikale Ebene E. Der Sperrriegel 9 ist auf der Innenseite der vertikalen Ebene E und benachbart, d.h. geringfügig beabstandet, zur vertikalen Ebene E positioniert. Der Sperrriegel 9 ist durch die Stoßleiste 13 gegenüber einem Stoß in horizontaler Richtung gegen eine vertikale, ebene Wand geschützt. Die Wand gelangt in Anlage an die Stoßleiste 13, welche die Energie des Stoßes aufnimmt. Zudem gelangt die Wand - wenn überhaupt - nur geringfügig in Anlage an den Sperrriegel 9, der dazu ausgebildet ist, beim Verbinden der ersten Seitenkante 4 und der zweiten Seitenkante 5 nach innen bewegt zu werden. Der Sperrriegel 9 wird daher durch einen entsprechenden Stoß nicht beschädigt, da der Sperrriegel 9 nach innen federn kann.

Die Stoßleiste 13 erschwert jedoch das Verbinden der ersten Seitenkante 4 und der zweiten Seitenkante 5, das durch eine rein vertikale Relativbewegung der Seitenkanten 4,5 infolge der den Sperrriegel 9 in vertikaler Richtung verdeckenden Stoßleiste 13 nicht erfolgen kann. Aus diesem Grund werden die erste Seitenkante 4 und die zweite Seitenkante 5 wie in den Fig. 3A-D dargestellt miteinander verbunden.

Zunächst wird die zweite Seitenkante 5 eines Fußbodenpaneels 1 auf die erste Seitenkante 4 eines anderen Fußbodenpaneels 1 aufgelegt. Bei den dargestellten und insoweit bevorzugten Fußbodenpaneelen 1 liegt die Passfeder 18 mit ihrer Unterseite 21 auf der Oberseite 24 der Verriegelungsfeder 14 auf. Es handelt sich dabei um die in der Fig. 3A dargestellte, angenäherte Ausgangsposition der beiden Seitenkanten 4,5. Ausgehend von dieser Ausgangsposition wird die zweite Seitenkante 5 in im Wesentlichen horizontaler Richtung in Richtung zur ersten Seitenkante 4 verschoben, wobei die Verriegelungsprofile 6,7 der beiden Seitenkanten 4,5, hier die Passfeder 18 und die Verriegelungsfeder 14, aufeinander abgleiten. Durch das horizontale Verschieben gelangen die Verriegelungsprofile 6,7 der beiden Seitenkanten 4,5 in eine Zwischenposition, die in der Fig. 3B dargestellt ist und in der ein Vorsprung 12 der zweiten Seitenkante 5 in eine Aussparung 25 der ersten Seitenkante 4 eingreift. Die Aussparung 25 der ersten Seitenkante 4 ist zwischen der Stoßleiste 13 und dem Sperrriegel 9 vorgesehen.

Aus der in der Fig. 3B dargestellten Zwischenposition können die Seitenkanten 4,5 durch eine abschließende, im Wesentlichen vertikale, Bewegung der beiden Seitenkanten 4,5 gegeneinander verriegelt werden. Dabei wirkt der Vorsprung 12 mit dem Sperrriegel 9 zusammen, indem der Vorsprung 12 den Sperrriegel 9 aus der äußeren Position des unverbundenen Zustands noch weiter nach innen und damit weg von der vertikalen Ebene E drückt. Beim dargestellten und insoweit bevorzugten Fußbodenpaneel 1 reißt das Verriegelungsprofil 6 zwischen dem Grundprofil 8 und dem Sperrriegel 9 ein, wobei der Sperrriegel 9 vom Grundprofil 8 abreißt, was insbesondere in Fig. 3C dargestellt ist. Der Sperrriegel 9 bleibt jedoch über die elastische Masse 11 unverlierbar mit dem Grundprofil 8 verbunden.

Wie sich aus der Fig. 3C und 3D ergibt, soll durch die Ausgestaltung des Grundprofils 8 nicht zwingend jegliche Beschädigung des Sperrriegels 9 durch einen horizontalen Zusammenstoß mit einer ebenen Fläche E eines Gegenstands verhindert werden. Es soll jedoch eine Beschädigung des Sperrriegels 9 verhindert werden, welche über die bei bestimmungsgemäßer Verwendung auftretende Beschädigung hinausgeht. Mit anderen Worten wird die Beschädigung durch die bestimmungsgemäße Verwendung nicht als Beschädigung im eigentlichen Sinne angesehen.

Mit der vertikalen Bewegung der zweiten Seitenkante 5 greift die Passfeder 18 in die Passnut 15 ein, um die Seitenkanten 4,5 gegeneinander zu positionieren und zu verriegeln. Der Sperrriegel 9 wird gegen das elastische Material 11 in der Elastitzitätsnut 10 gedrückt. Die dadurch aufgebaute Rückstellkraft sorgt dafür, dass der Sperrriegel 9, nachdem der Sperrriegel 9 vom Vorsprung 12 passiert worden ist, wenigstens etwa in die Ausgangsstellung zurückgelangt und mit dem Vorsprung 12 die beiden Seitenkanten 4,5 verriegelt, wobei der Sperrriegel 9 den Vorsprung 12 hintergreift und die Oberseite 26 des Vorsprungs 12 und die Unterseite 27 des Sperrriegels 9 als Verriegelungsflächen zusammenwirken.

Im verbundenen Zustand der Seitenkanten 4,5 liegen die oberen Anschlagflächen 16,17 der Verriegelungsprofile 6,7 ebenso wie die Verriegelungsflächen 26,27 des Sperrriegels 9 und des Vorsprungs 12 aneinander an. Zudem liegt die Passfeder 18 auf dem Nutgrund 20 der Passnut 15 auf. Bei den dargestellten und insoweit bevorzugten Fußbodenpaneelen 1 liegen zudem die äußere Flanke 28 der Passnut 15 und die äußere Flanke 29 der Passfeder 18 aneinander an.

In der Fig. 4 sind die Verbindungsprofile 6',7' von einer ersten Seitenkante 4' und einer zweiten Seitenkante 5' anderer Fußbodenpaneele 1' dargestellt. Die Verriegelungsprofile 6',7' ähneln stark den Verriegelungsprofilen 6,7 des Fußbodenpaneels 1 gem. den Fig. 1 bis 3. Gleiche Elemente sind daher mit gleichen Bezugszeichen gekennzeichnet. Im Unterschied zu dem Fußbodenpaneel 1 gem. den Fig. 1 bis 3 steht der Sperrriegel 9' des Fußbodenpaneels 1' in Fig. 4 gegenüber der vertikalen Ebene E nach außen vor. Dementsprechend ist die Verriegelungsnut 22' der zweiten Seitenkante 5' etwas größer ausgebildet und ist der Vorsprung 12', insbesondere dessen Oberseite, etwas tiefer vorgesehen.

Zum Verbinden wird die zweite Seitenkante 5' mit der Unterseite 27 der Passfeder 18 auf die Oberseite 24 der Verriegelungsfeder 14 abgelegt. Anschließend wird die zweite Seitenkante 5' horizontal gegen die erste Seitenkante 4' geschoben, wobei die Passfeder 18 auf der Verriegelungsfeder 14 abgleitet, bis die Passfeder 18 vertikal über der Passnut 15 steht. In dieser Stellung greift der Vorsprung 12' in die Aussparung 25' zwischen dem Grundprofil 8 und dem Sperrriegel 9' ein. Anschließend wird die zweite Seitenkante 5' vertikal gegenüber der ersten Seitenkante 4' nach unten gedrückt. Dabei drückt der Vorsprung 12' gegen den Sperrriegel 9' und diesen nach innen, und zwar so weit, dass der Sperrriegel 9' vollständig auf der Innenseite der vertikalen, vom äußeren Ende des Grundprofils definierten vertikalen Ebene E angeordnet ist. Dies ist insbesondere in Fig. 5A dargestellt. Um in diese Position zu gelangen, wird der Sperrriegel 9' beim dargestellten und insoweit bevorzugten Fußbodenpaneel 1' vom Grundprofil 8 abgerissen. Der Sperrriegel 9' bleibt über das elastische Material 11 in der Elastizitätsnut 10 aber weiter mit dem Grundprofil 8 verbunden. Das elastische Material 11 übt eine Rückstellkraft auf den Sperrriegel 9' aus, so dass der Sperrriegel 9', sobald der Vorsprung 12' den Sperrriegel 9' passiert hat, den Vorsprung 12' hintergreift. Die Oberseite 26 des Vorsprungs 12' und die Unterseite 27' des Sperrriegels 9' wirken dabei unter Verriegelung der Seitenkanten 4',5' zusammen.

Bei den dargestellten und insoweit bevorzugten Fußbodenpaneelen 1,1' stellt das elastische Material 11 einen Klebstoff dar, so dass der Sperrriegel 9,9' sicher mit dem Grundprofil 8 verbunden bleibt. Außerdem sind die Seitenkanten 4,4',5,5' so ausgebildet, dass sich diese nicht mehr durch ein Auseinanderziehen in horizontaler Richtung zerstörungsfrei voneinander trennen lassen. Durch ein gegenseitiges Verschieben entlang der miteinander verbundenen Seitenkanten kann jedoch bedarfsweise eine Trennung der Paneele herbeigeführt werden.

## Patentansprüche

1. Fußbodenpaneel (1,1') mit einer ersten Seitenkante (4,4') und einer zweiten Seitenkante (5,5'),
- wobei die erste Seitenkante (4,4') und die zweite Seitenkante (5,5') einander gegenüberliegen und korrespondierend zueinander ausgebildet sind, um die erste Seitenkante (4,4') mit einer zweiten Seitenkante (5,5') eines weiteren Fußbodenpaneels (1,1') verbinden zu können,
- wobei die erste Seitenkante (4,4') ein Grundprofil (8) und einen zum Verriegeln der ersten Seitenkante (4,4') mit einer zweiten Seitenkante (5,5') nach innen bewegbaren Sperrriegel (9,9') aufweist,
- wobei das Grundprofil (8) eine eine äußere vertikale Ebene (E) definierende Stoßleiste (13) aufweist,
- wobei der Sperrriegel (9,9') im unverbundenen Zustand eine Position auf der Innenseite der vertikalen Ebene (E) und benachbart zur vertikalen Ebene einnimmt oder an die vertikale Ebene (E) angrenzt oder sowohl gegenüber der vertikalen Ebene (E) nach außen vorsteht als auch dazu ausgebildet ist, wenigstens beim Verbinden der ersten Seitenkante (4,4') mit einer zweiten Seitenkante (5,5') eine Position auf der Innenseite der vertikalen Ebene (E) einzunehmen und
- wobei zwischen der Stoßleiste (13) und dem Sperrriegel (9,9'), vorzugsweise in vertikaler Richtung, eine Aussparung (25,25') vorgesehen ist,
**dadurch gekennzeichnet,**
- **dass** an der zweiten Seitenkante (5,5') ein Vorsprung (12,12') derart vorgesehen ist, dass der Vorsprung (12,12') beim Verbinden der ersten Seitenkante (4,4') mit der zweiten Seitenkante (5,5') in einer Zwischenstellung einerseits in die Aussparung (25,25') zwischen der Stoßleiste (13) und dem Sperrriegel (9,9') eingreift sowie andererseits beim weiteren Verbinden der ersten Seitenkante (4,4') mit der zweiten Seitenkante (5,5') zur Bildung einer verriegelten Endstellung mit dem Sperrriegel (9,9') zusammenwirkt.

2. Fußbodenpaneel nach Anspruch 1,
**dadurch gekennzeichnet,**
**dass** die erste Seitenkante (4,4') und die zweite Seitenkante (5,5') dazu ausgebildet sind, dass der Sperrriegel (9,9') zur Verriegelung der ersten Seitenkante (4,4') mit der zweiten Seitenkante (5,5') im Wesentlichen auf Zug und/oder auf Druck belastet wird.

3. Fußbodenpaneel nach Anspruch 1 oder 2,
**dadurch gekennzeichnet,**
**dass** der Sperrriegel (9,9') an eine, vorzugsweise eine elastische Masse (11) aufweisende, Elastizitätsnut (10) grenzt.

4. Fußbodenpaneel nach einem der Ansprüche 1 bis 3,
**dadurch gekennzeichnet,**
**dass** die Aussparung (25,25') sich nach innen verjüngt und/oder der Vorsprung (12,12') sich nach außen verjüngt.

5. Fußbodenpaneel nach einem der Ansprüche 1 bis 4,
**dadurch gekennzeichnet,**
**dass** der Vorsprung (12,12') der zweiten Seitenkante (5,5') und der Sperrriegel (9,9') im verbundenen Zustand zusammenwirkende Verriegelungsflächen (26,26',27,27') aufweisen.

6. Fußbodenpaneel nach einem der Ansprüche 1 bis 5,
**dadurch gekennzeichnet,**
**dass** die erste und die zweite Seitenkante (4,4',5,5') dazu ausgebildet sind, um eine Ausgangsstellung einzunehmen, in der die Seitenkanten (4,4',5,5') aufeinander aufliegen, und um aus der Ausgangsstellung durch eine im Wesentlichen horizontale Bewegung in eine Zwischenposition gebracht zu werden.

7. Fußbodenpaneel nach einem der Ansprüche 1 bis 6,
**dadurch gekennzeichnet,**
**dass** die erste und die zweite Seitenkante (4,4',5,5') dazu ausgebildet sind, vorzugsweise ausgehend von der Zwischenstellung, durch eine abschließende im Wesentlichen vertikale Bewegung miteinander verriegelt zu werden.

8. Fußbodenpaneel nach einem der Ansprüche 1 bis 7,
**dadurch gekennzeichnet,**
**dass** der Sperrriegel (9,9') und/oder die Stoßleiste (13) an einer Verriegelungsfeder (14) vorgesehen sind, dass die zweite Seitenkante (5,5') eine Verriegelungsnut (22,22') aufweist und dass im verbundenen Zustand die Verriegelungsfeder (14) in die Verriegelungsnut (22,22') eingreift.

9. Fußbodenpaneel nach einem der Ansprüche 1 bis 8,
**dadurch gekennzeichnet,**
**dass** die zweite Seitenkante (5,5') eine Passfeder (18) aufweist und dass im verbundenen Zustand die Passfeder (18) in eine Passnut (15) der ersten Seitenkante (4,4') eingreift.

10. Verfahren zum Verbinden von Fußbodenpaneelen nach einem der Ansprüche 1 bis 9,
- bei dem zur Bildung einer Ausgangsstellung eine zweite Seitenkante (5,5') in wenigstens teilweise vertikaler Richtung auf eine erste Seitenkante (4,4') aufgelegt wird,
- bei dem zur Bildung einer Zwischenstellung die zweite Seitenkante (5,5') aus der Ausgangsstellung durch eine im Wesentlichen horizontale Bewegung in Richtung der ersten Seitenkante (4,4') verschoben wird,
- bei dem zur Bildung einer verriegelten Endstellung die zweite Seitenkante (5,5') aus der Zwischenstellung im Wesentlichen vertikal zur ersten Seitenkante (4,4') nach unten bewegt wird und
- bei dem zur Bildung der Zwischenstellung ein Vorsprung (12,12') der zweiten Seitenkante (5,5') in Eingriff mit einer Aussparung (25,25') der ersten Seitenkante (4,4') oberhalb des Sperrriegels (9,9') sowie zwischen der Stoßleiste (13) und dem Sperrriegel (9,9') gebracht wird.

11. Verfahren nach Anspruch 10,
bei dem zur Bildung der Endstellung zunächst der Vorsprung (12,12') den Sperrriegel (9,9') aus der äußeren Position nach innen in eine auf der Innenseite der äußeren Ebene (E) liegende innere Position drückt und anschließend der Vorsprung (12,12') den Sperrriegel (9,9') verriegelnd hintergreift.

## Claims

1. Floor panel (1, 1') having a first lateral edge (4, 4') and a second lateral edge (5, 5'),
- wherein the first lateral edge (4, 4') and the second lateral edge (5, 5') are opposite each other and are formed in a corresponding manner to each other in order to be able to connect the first lateral edge (4, 4') to a second lateral edge (5, 5') of a further floor panel (1, 1'),
- wherein the first lateral edge (4, 4') has a base profile (8) and a locking bar (9, 9') which is able to be moved inwardly to lock the first lateral edge (4, 4') to a second lateral edge (5, 5'),
- wherein the base profile (8) has an impact strip (13) defining an outer vertical plane (E),
- wherein, in the unconnected state, the locking bar (9, 9') adopts a position on the inner side of the vertical plane (E) and adjacent to the vertical plane or adjoins the vertical plane (E) or both projects outwardly with respect to the vertical plane (E) and is formed to adopt a position on the inner side of the vertical plane (E) at least during connection of the first lateral edge (4, 4') to a second lateral edge (5, 5') and
- wherein a recess (25, 25') is provided between the impact strip (13) and the locking bar (9, 9'), preferably in the vertical direction,
**characterised in that,**
- a protrusion (12, 12') is provided on the second lateral edge (5, 5') in such a way that, on the one hand, in an intermediate position, the protrusion (12, 12') engages with the recess (25, 25') between the impact strip (13) and the locking bar (9, 9') during connection of the first lateral edge (4, 4') to the second lateral edge (5, 5'), and on the other hand, interacts with the locking bar (9, 9') to form a locked final position on further connection of the first lateral edge (4, 4') to the second lateral edge (5, 5').

2. Floor panel according to Claim 1, **characterised in that**, the first lateral edge (4, 4') and the second lateral edge (5, 5') are formed such that the locking bar (9, 9') is loaded substantially with tension and/or with pressure to lock the first lateral edge (4, 4') to the second lateral edge (5, 5').

3. Floor panel according to Claim 1 or 2, **characterised in that**, the locking bar (9, 9') adjoins an elasticity groove (10) which preferably has an elastic mass (11).

4. Floor panel according to any one of Claims 1 to 3, **characterised in that** the recess (25, 25') is tapered inwardly and/or the protrusion (12, 12') is tapered outwardly.

5. Floor panel according to any one of Claims 1 to 4, **characterised in that**, the protrusion (12, 12') of the second lateral edge (5, 5') and the locking bar (9, 9') have locking surfaces (26, 26', 27, 27') which interact in the connected state.

6. Floor panel according to any one of Claims 1 to 5, **characterised in that**, the first and the second lateral edges (4, 4', 5, 5') are formed to adopt an initial position in which the lateral edges (4, 4', 5, 5') are supported on one another, and to be brought from the initial position into an intermediate position by a substantially horizontal movement.

7. Floor panel according to any one of Claims 1 to 6, **characterised in that**, the first and the second lateral edges (4, 4', 5, 5') are formed to be locked to each other by a final substantially vertical movement, preferably originating from the intermediate position.

8. Floor panel according to any one of Claims 1 to 7, **characterised in that**, the locking bar (9, 9') and/or the impact strip (13) are provided on a locking tongue (14), that the second lateral edge (5, 5') has a locking groove (22, 22') and that, in the connected state, the locking tongue (14) engages with the locking groove (22, 22').

9. Floor panel according to any one of Claims 1 to 8, **characterised in that** the second lateral edge (5, 5') has a feather key (18) and that, in the connected state, the feather key (18) engages with a feather groove (15) of the first lateral edge (4, 4').

10. Method to connect floor panels according to any one of Claims 1 to 9,
- in which, for the formation of an initial position, a second lateral edge (5, 5') is applied to a first lateral edge (4, 4') in an at least partially vertical direction,
- in which, for the formation of an intermediate position, the second lateral edge (5, 5') is displaced from the initial position in the direction of the first lateral edge (4, 4') by a substantially horizontal movement,
- in which, for the formation of a locked final position, the second lateral edge (5, 5') is moved downwardly from the intermediate position, substantially vertically with respect to the first lateral edge (4, 4') and
- in which, for the formation of the intermediate position, a protrusion (12, 12') of the second lateral edge (5, 5') is brought into engagement with a recess (25, 25') of the first lateral edge (4, 4') above the locking bar (9, 9') and between the impact strip (13) and the locking bar (9, 9').

11. Method according to Claim 10, in which, for the formation of the final position, firstly the protrusion (12, 12') presses the locking bar (9, 9') inwardly from the outer position into an inner position on the inner side of the outer plane (E), and subsequently the protrusion (12, 12') engages behind the locking bar (9, 9') in a cooling manner.

## Revendications

1. Panneau de plancher (1, 1') avec un premier bord latéral (4, 4') et un deuxième bord latéral (5, 5'),
- dans lequel le premier bord latéral (4, 4') et le deuxième bord latéral (5, 5') sont opposés l'un à l'autre et conçus de façon à se correspondre entre eux, afin de pouvoir assembler le premier bord latéral (4, 4') avec un deuxième bord latéral (5, 5') d'un autre panneau de plancher (1, 1'),
- dans lequel le premier bord latéral (4, 4') comporte un profilé de base (8) et un verrou de blocage (9, 9') déplaçable vers l'intérieur pour le verrouillage du premier bord latéral (4, 4') avec le deuxième bord latéral (5, 5'),
- dans lequel le profilé de base (8) comporte une baguette de butée (13) définissant un plan extérieur vertical (E),
- dans lequel le verrou de blocage (9, 9'), dans l'état non assemblé, prend une position du côté intérieur du plan vertical (E) et à proximité du plan vertical ou est adjacent au plan vertical (E), tout en faisant saillie vers l'extérieur par rapport au plan vertical (E) et en étant conçu pour prendre une position du côté intérieur du plan vertical (E) au moins pendant l'assemblage du premier bord latéral (4, 4') avec le deuxième bord latéral (5, 5'), et
- dans lequel il est prévu un évidement (25, 25') entre la baguette de butée (13) et le verrou de blocage (9, 9'), de préférence dans la direction verticale,
**caractérisé en ce que**
- sur le deuxième bord latéral (5, 5'), il est prévu une saillie (12, 12') conçue de manière à ce que la saillie (12, 12') s'engage d'une part dans l'évidement (25, 25') entre la baguette de butée (13) et le verrou de blocage (9, 9'), lors de l'assemblage du premier bord latéral (4, 4') avec le deuxième bord latéral (5, 5') dans une position intermédiaire, et coopère d'autre part avec le verrou de blocage (9, 9') pour former une position finale verrouillée, lors de l'assemblage du premier bord latéral (4, 4') avec le deuxième bord latéral (5, 5').

2. Panneau de plancher selon la revendication 1,
**caractérisé en ce que**,
le premier bord latéral (4, 4') et le deuxième bord latéral (5, 5') sont conçus de manière à ce que le verrou de blocage (9, 9') soit être sollicité essentiellement en traction et/ou en pression, pour le verrouillage du premier bord latéral (4, 4') avec le deuxième bord latéral (5, 5').

3. Panneau de plancher selon la revendication 1 ou 2,
**caractérisé en ce que**
le verrou de blocage (9, 9') est adjacent à une rainure d'élasticité (10) comportant de préférence une masse élastique (11).

4. Panneau de plancher selon l'une des revendications 1 à 3,
**caractérisé en ce que**
l'évidement (25, 25') s'affine vers l'intérieur et/ou la saillie (12, 12') s'affine vers l'extérieur.

5. Panneau de plancher selon l'une des revendications 1 à 4,
**caractérisé en ce que**
la saillie (12, 12') du deuxième bord latéral (5, 5') et le verrou de blocage (9, 9') présentent des surfaces de verrouillage (26, 26', 27, 27') complémentaires dans l'état assemblé.

6. Panneau de plancher selon l'une des revendications 1 à 5,
**caractérisé en ce que**
le premier et le deuxième bord latéral (4, 4', 5, 5') sont conçus pour prendre une position de départ dans laquelle les bords latéraux (4, 4', 5, 5') reposent l'un sur l'autre, et pour sortir de la position de départ et prendre une position intermédiaire par un mouvement essentiellement horizontal.

7. Panneau de plancher selon l'une des revendications 1 à 6,
**caractérisé en ce que**
le premier et le deuxième bord latéral (4, 4', 5, 5') sont conçus pour être verrouillés ensemble par un mouvement final essentiellement vertical, de préférence à partir de la position intermédiaire.

8. Panneau de plancher selon l'une des revendications 1 à 7,
**caractérisé en ce que**
le verrou de blocage (9, 9') et/ou la baguette de butée (13) sont prévus sur un ressort de verrouillage (14), **en ce que** le deuxième bord latéral (5, 5') comporte une rainure de verrouillage (22, 22') et **en ce que** dans l'état assemblé, le ressort de verrouillage (14) s'engage dans la rainure de verrouillage (22, 22').

9. Panneau de plancher selon l'une des revendications 1 à 8,
**caractérisé en ce que**
le deuxième bord latéral (5, 5') comporte une clavette (18) et **en ce que** dans l'état assemblé, la clavette (18) s'engage dans une gorge (15) du premier bord latéral (4, 4').

10. Procédé pour l'assemblage de panneaux de plancher selon l'une des revendications 1 à 9,
- dans lequel, pour former une position de départ, un deuxième bord latéral (5, 5') est disposé dans une direction au moins partiellement verticale sur un premier bord latéral (4, 4'),
- dans lequel, pour former une position intermédiaire, le deuxième bord latéral (5, 5') est sorti de la position de départ par un mouvement essentiellement horizontal dans la direction du premier bord latéral (4, 4'),
- dans lequel, pour former une position finale verrouillée, le deuxième bord latéral (5, 5') est sorti de la position intermédiaire et déplacé vers le bas, essentiellement verticalement au premier bord latéral (4, 4'), et
- dans lequel, pour former la position intermédiaire, une saillie (12, 12') du deuxième bord latéral (5, 5') est engagée dans un évidement (25, 25') dans le premier bord latéral (4, 4') au-dessus du verrou de blocage (9, 9') et entre la baguette de butée (13) et le verrou de blocage (9, 9').

11. Procédé selon la revendication 10,
dans lequel, pour former la position finale, la saillie (12, 12') déplace tout d'abord le verrou de blocage (9, 9') de la position extérieure vers l'intérieur, vers une position intérieure située du côté intérieur du plan extérieur (E), puis la saillie (12, 12') vient en prise derrière le verrou de blocage (9, 9') tout en le bloquant.
